# EUROPÄISCHE PATENTSCHRIFT

(11) **EP 1 721 039 B1**
(45) Veröffentlichungstag und Bekanntmachung des Hinweises auf die Patenterteilung: **18.05.2011**
(21) Anmeldenummer: 05706534.4
(22) Anmeldetag: 01.03.2005
(51) Int. Cl.: D07B 1/02

(54) **Kernmantelseil**
Rope with core and sheath
Corde à âme et gaine

(30) Priorität: 02.03.2004 CH 345042004; 17.02.2005 CH 280052005
(43) Veröffentlichungstag der Anmeldung: 15.11.2006
(73) Patentinhaber: Textilma AG, 6362 Stansstad (CH)
(72) Erfinder: HESS, Ruedi, 8637 Laupen (CH)
(74) Vertreter: Becker, Konrad
(86) Internationale Anmeldenummer: PCT/CH2005/000115
(87) Internationale Veröffentlichungsnummer: WO 2005/085518

(56) Entgegenhaltungen:
- WO-A-03/027383
- DE-A- 2 541 763
- DE-A- 4 038 161
- FR-A- 334 887
- GB-A- 891 741
- US-A- 2 600 395
- US-A- 4 192 127

## Beschreibung

Die Erfindung betrifft ein Kernmantelseil gemäss Patentanspruch 1.

Nach der US 4,640,178 ist ein Kernmantelseil bekannt, das eine Vielzahl von Kernfaserbündeln als Kern zusammenfasst und von einem Zwischenmantel umgeben ist. Um den Zwischenmantel befindet sich ein geflochtener aussenliegender Mantel aus Monofilgarnen. Kern, Zwischenmantel und Mantel sind untereinander nicht verbunden und rutschen deshalb gegenseitig, was sich im Gebrauch des Kernmantelseils nachteilig erweist.

Nach der US 4,170,076 ist ein Kernmantelseil bekannt, das aus einem geflochtenen Kern besteht, der seinerseits von einer Vielzahl von Kernfaserbündeln gebildet wird. Der Kern ist von einem ebenfalls geflochtenen Mantel umgeben. Kern und Mantel sind untereinander nicht verbunden und damit nicht rutschfest. Es bilden sich im Gebrauch Verdickungs-, bzw. Dünnstellen was nachteilig ist.

Nach der WO 03/027383 ist ein seilartiges Gebilde, insbesondere Kernmantelseile, Kordeln und Seile, bekannt, bei denen die einzelnen Fasern, Garne oder Garnstränge untereinander so verbunden sind, dass diese gegenseitig rutschfest vorliegen. Derartige seilartige Gebilde weisen eine erhöhte Festigkeit im Dehnungsverhalten und eine erhöhte Knotenfestigkeit auf.

Nach der AT 358433 ist ein Seil, insbesondere ein Bergseil, in einer Kern-Mantelkonstruktion bekannt, bei dem die Mantelfäden so geführt sind, dass diese als Flecht-musterbildung farbig nach aussen liegen oder zur besseren Halterung des Mantels nach innen am Kern liegen. Die Kerngarne werden von Schlauchgeflechten gehalten.

Im Weiteren sind Seile mit einem Kern und einem Mantel oder Kordeln bekannt, die üblicherweise aus verschiedenen geflochtenen Strängen, als Hohlgeflecht ohne Kern oder aus Strängen gedreht, bzw. gefertigt werden. Dadurch können mit solchen Kordeln Schlaufen an einem Ende mit sogenanntem 'Spleissen' gebildet werden. Diese Eigenschaften werden vorwiegend im Segelsport geschätzt und angewendet. Spleissen ist aber aufwendig und daher teuer.

Es ist die Aufgabe der vorliegenden Erfindung, ein Kernmantelseil vorzuschlagen, bei der die einzelnen Fasern, Garne oder Garnstränge als Längsfasern untereinander so verbunden sind, dass die Fasern, Garne oder Garnstränge gegenseitig rutschfest vorliegen, wodurch die erwähnten Nachteile behoben werden.

Erfindungsgemäss wird diese Aufgabe mit einem Kernmantelseil gemäss dem Wortlaut nach Patentanspruch 1 gelöst.

Die Erfindung wird im Folgenden anhand der Figuren näher erläutert. Es zeigen:
- Fig. 1: Schematischer Aufbau eines erfindungsgemässen Kernmantelseils
- Fig. 2: Erstes Ausführungsbeispiel eines Kernmantelseils mit einem Zwischenmantel und querliegenden weiteren Fasern
- Fig. 3: Zweites Ausführungsbeispiel eines Kernmantelseils aus gleichen Materialien von unterschiedlicher Dicke und Festigkeit
- Fig. 4: Schematischer Aufbau eines dehnarmen Kernmantelseils
- Fig. 5: Drittes Ausführungsbeispiel eines Kernmantelseils mit guten Dämpfungseigenschaften
- Fig. 6: Kernmantelseil mit einer Beschriftung
- Fig. 7: Kernmantelseil mit einer laufenden Bezeichnung
- Fig. 8: Schematischer Aufbau einer Segelschote
- Fig. 9: Kernmantelseil mit einem Hohlraum
- Fig. 10: Kernmantelseil mit einer Veränderung des Querschnitts

Fig. 1 zeigt den schematischen Aufbau eines erfindungsgemässen Kernmantelseils.

Ein Kernmantelseil 10 weist einen inneren Kernbereich 1 und einen diesen umgebenden Mantelbereich 2 auf. Zwischen dem inneren Kernbereich 1 und dem Mantelbereich 2 liegt ein Zwischenmantel 8. Der Kernbereich 1 besteht aus mindestens einem Kern 3, der seinerseits aus einer Vielzahl von Fasern, Garnen, Garnsträngen und/oder mindestens einer Kordel gebildet wird, und die im Weiteren gesamthaft als sog. Kernfaserngebilde 5 bezeichnet werden. Der Mantelbereich 2 besteht aus einem Mantel 4, der seinerseits aus einer Vielzahl von Fasern, Garnen, Garnsträngen und/oder mindestens einer weiteren Kordel gebildet wird, und im Weiteren gesamthaft als sog. Mantelfaserngebilde 6 bezeichnet werden. Im Kernbereich 1 können auch mehrere Kerne vorliegen, z.B. drei oder fünf, ausgestattet mit Kernfasern und/oder Kordeln gleicher oder unterschiedlicher Art, womit sich die Vielgestaltigkeit des Kernfaserngebildes 5 abzeichnet. Ähnliches gilt auch für das Mantelfaserngebilde 6.

Kernfaserngebilde 5 und Mantelfaserngebilde 6 bestehen aus Längsfasern und werden im Weiteren als Längsfaserngebilde 40 zusammengefasst.

Ein Anteil des Kernfaserngebildes 5, als Kernfasern 5' bezeichnet, liegt nun im Mantelbereich 2 vor und ist in diesem mit den Mantelfasern des Mantelfaserngebildes 6 verbunden, während ein Anteil des Mantelfaserngebildes 6, als Mantelfasern 6' bezeichnet, im Kernbereich 1 und in diesem mit den Kernfasern 3 verbunden vorliegt. Dadurch ist der Mantel auf dem mindestens einen Kern gegenseitig rutschfest angebracht. Es können auch mehrere Mäntel mit unterschiedlichsten Fasern rutschfest mit dem mindestens einen Kern gegenseitig rutschfest verbunden werden. Mindestens eine weitere zum Längfaserngebilde 40 im Wesentlichen querliegende Faser 50, bzw. ein Faserbündel hält die Längsfasern im Längfaserngebilde 40 unverrutschbar gegeneinander, bzw. gegenseitig zusammen. Im Weiteren wird unter der Bezeichnung 'Faser 50' immer auch ein Faserbündel verstanden.

Die Faser 50 liegt zum Längfaserngebilde 40 im Wesentlichen querdiagonal zu den Längsfasern oder verläuft in einem beinahe beliebigen Winkel zu diesen, in der Regel aber unter einem Winkel, der weniger als 45° beträgt. Sie kann aber auch einen Winkel von 45° bis 90° oder genau 90° betragen. Speziellere Anordnungen der Faser 50 werden später beschrieben.

Das Rutschen des Mantel auf dem Kern ist eine bei Kernmantelseilen - wie bereits dargelegt - bekannte, aber höchstunerwünschte Eigenschaft. Der beschriebene Aufbau, einerseits mit Vermischung von Kern- und Mantelfasern und andererseits durch Abbindung mit querliegenden Fasern, verhindert nun jegliches Rutschen und bietet daher wesentliche Vorteile.

Vorteilhafter Weise ergibt sich ein gleichmässiger Lauf beim Lauf über Karabiner, Rollen und Abrollgeräten. Weder Verdickungsstellen, noch Dünnstellen treten auf, wie dies bei Mantelrutsch üblich ist. Derartige Kernmantelseile können an Stelle von gedrehten Seilen in Einsatz kommen.

Als Fasern kommen Materialien in Frage wie PBO, Polyolefin Polyamid, Polyester, Dyneema, Aramid, Vectran und Zylon für hochfeste Anwendungen, Aramid, Nomex und monofile Garne für hitzebeständige und flammwidrige Anwendungen, Polypropylen, Polyamid, Polyester und monofile Garne für UVbeständige, Polypropylen und monofile Garne für schwimmfähige und Polyamid, Polyester und monofile Garne für schnitt- und scherbeständige Anwendungen. Querliegende Faserbündel bestehen aus monofilen, multifilen oder Stapelfasern. Sie sind gezwirnt, gedreht oder als Parallelfaserbündel verarbeitet. Auch Mischfasern aus unterschiedlichen Fasern werden verwendet. Jede Kombination von einzelnen Fasern ist denkbar.

Die primäre Funktion der Faser 50, bzw. des Faserbündels liegt in diesem Abbindvorgang. Selbstverständlich wird die gleiche Faser nach dem 'Abbinden' weitergeführt zur nächsten Abbindstelle, wozu die Faser in der Regel parallel zu den Längsfasern verläuft, was einem 'Versatz' der Abbindstellen gleichkommt. Dieses Weiterführen der Faser 50 ist eine sekundäre Funktion, weshalb die Bezeichnung 'im Wesentlichen querliegend' treffend erscheint. Mit dieser einen oder mehreren Fasern 50 wird eine unterschiedlich aussehende Oberfläche gebildet, bzw. erzielt. Die hierzu verwendeten einzelnen Garnstränge und Fasern, die unterschiedlich in Dicke, Festigkeit und Farbe sein können, sind praktisch unverrückbar mit den Längsfasern des Längsfaserngebildes 40 verbunden.

Fig. 2 zeigt ein erstes Ausführungsbeispiel eines Kernmantelseils mit einem Zwischenmantel und querliegenden weiteren Fasern.

Der Kern 3 weist Hochleistungsfasern im Kernfaserngebilde 5 auf mit Fasern wie Polyamid (PA), Polyester (PES), dehnarmes Polyester (PEN), Aramid, Dyneema, Vectran oder Zylon. Der Zwischenmantel 8 besteht aus sog. Dämpfungsgarnen, wie z.B. Monofil- oder elastische Garne, die eine hohe Kompressionseigenschaft aufweisen, während der Mantel 4 aus Mantelfasern im Mantelfaserngebilde 6, wie etwa Polyester oder Polyamid, bestehen, die eine hohe Abrieb-, Schnitt- oder Kantenfestigkeit aufweisen.

Die Hochleistungsfasern des Kernfaserngebildes 5 und die Mantelfasern des Mantelfaserngebildes 6, auch als Längsfasern des Längsfaserngebildes 40 bezeichnet, sind von weiteren in etwa quer liegenden Fasern 50 umbunden, bzw. umschlungen, wobei die einen Fasern 51 als gesamthaft aussen liegend die Längsfasern umgeben, während andere Fasern 51' die Längsfasern nur alternierend umgeben, d.h. es liegt nur jede zweite aussen liegende Längsfaser abgebunden vor. Als Fasern 51, 51' wurde Polyamid verwendet.

Wenn die mindestens eine weitere Faser 50 gegenüber den Längsfasern des Längsfaserngebildes 40 eine höhere Festigkeit aufweist und die Längsfasern unterschiedlich umschlingt und abbindet, entsteht ein Kernmantelseil mit einer höheren Biegefestigkeit und Festigkeit und dadurch eine höhere Steifigkeit.

Besteht der Kern z.B. aus hochfesten Aramidfasern und der eine, oder allenfalls mehrere Mäntel aus hitzefesten Nomexfasern, so eignet sich das Kernmantelseil besonders gut für Rettungseinsätze als hitzefestes Seil im Bereich Feuerwehr und Armee.

Die Vermischung, bzw. die Verbindung, der Kernfasern im mindestens einen Mantelbereich kann gering sein, d.h. weniger als 3 % betragen. Dabei braucht nicht gleichzeitig eine Vermischung von Mantelfasern im Kernbereich vorzuliegen. Trifft dies aber zu, wird ebenfalls von einer geringen Vermischung gesprochen, d.h. sie beträgt weniger als 3 %. Kernfasern sind dann im mindestens einen Mantelbereich, während Mantelfasern im Kernbereich verbunden vorliegen. Dies betrifft vor allem Anwendungen von heute verwendeten dynamischen und statischen Kernmantelseilen.

Fig. 3 zeigt ein zweites Ausführungsbeispiel eines Kernmantelseils aus gleichen Materialien von unterschiedlicher Dicke und Festigkeit. Ein Kernmantelseil weist Längsfasern auf, wobei die aussen liegenden Mantelfasern dicker sind als die Kernfasern. Die aussen liegenden Mantelfasern sind mit der weiteren Faser 50 alternierend abgebunden. Dadurch entsteht eine höhere Festigkeit im Mantelbereich. Das Kernmantelseil kann auch eine Oberfläche aufweisen, die einem gedrehten Seil ähnlich ist.

Kern- und Mantelfasern bestehen aus Polyester und die querliegenden Fasern aus Polyamid.

Die Längsfasern des Längsfaserngebildes 40 liegen allgemein als Kern- und Mantelfasern vermischt vor, wobei die Mantelfasern einen Teil des Kerns und die Kernfasern einen Teil des Mantels bilden. Sie sind gleichzeitig durch mindestens eine weitere Faser 50 mit einer höheren Festigkeit bezüglich den Längsfasern abgebunden, wobei die weitere Faser eine unterschiedliche Dicke, Festigkeit oder Dehnbarkeit aufweist.

Fig. 4 zeigt den schematischen Aufbau eines dehnarmen Kernmantelseils. Ein Kernmantelseil besteht aus einzelnen Fasern, Garnen oder Garnsträngen als Längsfasern des Längsfaserngebildes 40, die untereinander so verbunden sind, bzw. vorliegen, dass die Fasern, Garne oder Garnstränge gegenseitig rutschfest sind. Mindestens eine weitere querliegende, bzw. querverlaufende Faser 50, bzw. ein Faserbündel bindet die Längsfasern immer wieder ab, wodurch die Längsfasern gegenseitig unverrückbar, bzw. lagefest gehalten werden. Im Aussehen sieht es einem gedrehten oder geflochtenen Seil ähnlich, doch weist es eine um mindestens 10 % höhere Festigkeit im Dehnungsverhalten und eine um mindestens 10 % höhere Knotenfestigkeit gegenüber üblichen Seilen auf. Eine positive Eigenschaft besteht darin, dass es am geschnittenen Ende nicht ausfranst oder sich aufdreht. Bei dieser Seilkonstruktion liegen möglichst viele Garne parallel oder sind zusätzlich gereckt oder vorverstreckt.

Bei diesen Anwendungen sollen die Fasern im Kernbereich extrem parallel liegen und sind teilweise vorverstreckt, während die Fasern im Mantelbereich umschlingend angeordnet und dadurch flexibler, abrieb- und schnittfester sind und auch die UV-Beständigkeit wesentlich erhöhen.

Weist die mindestens eine weitere Faser 50 gegenüber den Längsfasern des Längsfaserngebildes 40 eine höhere Elastizität auf und bindet sie die Längsfasern ab, so ergibt sich bei einem Kern aus hochfesten Aramidfasern und einem Mantel aus hitzebeständigen Nomexfasern oder aus abriebfesten, schnittfesten und/oder aus flammwidrigen, hitze-, säure- oder UV-beständigen Fasern und/oder Garnen ein typisches Feuerwehrseil. Weitere typische Anwendungen finden sich allgemein bei Rettungseinsätzen als Seile an Stelle von Stahlseilen, als Lastseil mit geringen Biegewechseln oder als Ersatz von gedrehten Seilen.

Weist der Kern jedoch höchstfeste Fasern auf, die teilweise vorverstreckt oder gereckt sind, und besteht der Mantel aus UV-beständigen, abrieb- und schnittfesten Garnen und/oder Fasern, so ergeben sich typische Eigenschaften einer Segelschote.

Fig. 5 zeigt ein drittes Ausführungsbeispiel eines Kernmantelseils mit besonders falldämpfenden Eigenschaften.

Ein Kernmantelseil kann erfindungsgemäss auch möglichst falldämpfend hergestellt werden aus Garnen, die aus möglichst vielen Fibrillen bestehen und eine Kordel 20 bilden, wobei die Kernfasergebilde vielfach mit mindestens einer weiteren Faser 50, bzw. einem Faserbündel umschlungen sind. So kann z.B. eine Vielzahl von Fasern 50, unterschiedlich in Material und Eigenschaften verwendet werden, um eine oder mehrere der Kordeln nach einem beliebigen Muster zu umschliessen.

Diese Kordeln werden im Kern eines erfindungsgemässen Kernmantelseils eingesetzt. Dank den guten erzielten Dämpfungseigenschaften eignet sich diese Konstruktion vorzüglich für dynamische Bergseile. Wegen den guten Falldämpfungseigenschaften kommen hier vorwiegend Garne aus Polyamid, Polyester oder POY-Garne zum Einsatz.

Fig. 6 zeigt ein Kernmantelseil mit einer Beschriftung. In einem Längsfaserngebilde 40 ist mittels der mindestens einen weiteren Faser 50, bzw. einem Faserbündel eine Beschriftung 52 in die äussere Oberfläche der Struktur laufend in die Längsrichtung des Kernmantelseils eingearbeitet worden. Die gute Lesbarkeit wird durch eine geschickte Farbwahl der Faser 50 und/oder einzelner Längsfasern wesentlich unterstützt.

Neben einer Beschriftung kann es sich aber auch um eine Bezeichnung irgendwelcher Art handeln und/oder beispielsweise um eine Mittenangabe des Kernmantelseils. Die Einarbeitung kann auch in Querrichtung oder in einem beliebigen Winkel zur Längsrichtung des Kernmantelseils erfolgen.

Fig. 7 zeigt ein Kernmantelseil mit einer laufenden Bezeichnung. In einem Längsfaserngebilde 40 ist mittels der mindestens einen weiteren Faser eine laufende Bezeichnung 53 in die äussere Oberfläche der Struktur des Kernmantelseils eingearbeitet worden. Dies ist z.B. eine Ringmarkierung mit laufender Numerierung. Die Oberflächen der Intervalle 54', 54" zwischen den Bezeichnungen sind wie die Bezeichnungen 53 mit einer besonderen Wahl der Fasern 50 einerseits und andererseits durch eine entsprechende Einarbeitung in die Struktur der Oberflächen gekennzeichnet worden. So erscheint z.B. die Oberfläche des Intervalls 54' schraffiert und jene des Intervalls 54" längs gestrichelt.

Eine derartige Gestaltung der Seiloberfläche ist vorteilhaft und besonders anwenderfreundlich.

Fig. 8 zeigt den schematischen Aufbau einer Segelschote oder eines extrem statischen Hochleistungsseils. Kernmantelseile, im Aussehen ähnlich geflochtenen, gedrehten Seilen oder ähnlicher Konstruktion oder Design werden anstelle der üblichen Kernmantelkonstruktionen von statischen Hochleistungsseilen mit geringster Dehnung so hergestellt, dass die extrem hochfesten Hochleistungsfasern im Kern sehr parallel liegen und eine wesentlich verminderte Dehnung und höhere Reissfestigkeit aufweisen, und sich dadurch verbesserte statische Eigenschaften auch bei gleichen oder verminderten Durchmessern ergeben. Diese Längsfasern des Längsfaserngebildes 40 können vorgestreckt oder vorgereckt sein. Die Fasern des Mantels können wesentlich abriebfestere, feuchtigkeits-unempfindlichere und schnittfestere Eigenschaften ergeben, wobei Kern 3 und Mantel 4 miteinander durch einen oder mehrere in anderer Richtung laufende Fäden, bzw. weitere Fasern 50, miteinander so verbunden sind, dass auch bei unterschiedlichsten Fasereigenschaften kein Mantelrutsch oder zusätzliche Dehnung entstehen kann.

Fig. 9 zeigt ein Kernmantelseil mit einem Hohlraum. Ein Längsfaserngebilde 40 weist im Kern 3 sehr hochfeste Hochleistungsfasern mit einer wesentlich verminderten Dehnung und einer höheren Reissfestigkeit auf, die verbesserte statische Eigenschaften auch bei gleichen oder verminderten Durchmessern ergeben. Diese Kernfasern umgeben einen im Zentrum des Kerns liegenden Hohlraum 55. Die Längsfasern von Kern, Zwischenmantel und Mantel sind miteinander durch mindestens eine weitere querliegende Faser 50 so verbunden, dass auch bei unterschiedlichsten Fasereigenschaften kein Mantelrutsch entsteht.

Der Zwischenmantel besteht aus unterschiedlichen oder denselben Fasern wie die des Kerns oder des Mantels. Dadurch entsteht eine weiche, flexible Struktur, welche die Bildung eines Dämpfungskissens, bzw. eines Luftkissens unter dem Mantel zulassen und gepaart mit den abriebfesten, kantenfesten, schnittfesten Fasern und Faserkonstruktionen des Mantels eine extrem verbesserte Kantenfestigkeit aufweist. Der Faseraufbau des Zwischenmantels weist dabei feinstrukturierte Kleinsthohlräume, bzw. Kleinstluftblasen auf. Der Hohlraum 55 wird auch als 'weicher Kernmittelpunkt' bezeichnet. Die erfindungsgemässe Konstruktion sieht im Aussehen ähnlich geflochtenen Seilen. Ein derartiges Kernmantelseil ist besonders schnittfest und eignet sich besonders für Rettungseinsätze jeglicher Art.

Fig. 10 zeigt ein Kernmantelseil mit einer Veränderung des Querschnitts. Ein Kernmantelseil mit einem im Wesentlichen runden Querschnitt 61 ändert während des Herstellungsprozesses an mindestens einer beliebigen Stelle 62 den Querschnitt 63 zu einer ovalen oder flachen Form. An dieser Stelle kann das Seil z.B. einfacher und besser befestigt, vernäht oder fest geklemmt werden. Die Veränderungen im Querschnitt können einmalig oder mehrmalig erfolgen. So kann die ovale Form z.B. in eine flache Form und später wieder in eine runde Form übergehen. Die querliegenden Fasern 50, bzw. Faserbündel binden die Längsfasern vielfach ab, sodass das Kernmantelseil avon netzartig umgeben erscheint.

Kernmantelseile dieser Art sind vernähbar und brauchen nicht verspleisst zu werden, was in der Konfektion für Endverbindungen eine wesentliche Vereinfachung darstellt.

Erfindungsgemäss lassen sich auch Kernmantelseile herstellen, die im Aussehen einem gedrehten Seil ähnlich sind und im Kernbereich aus anderen extremen Hochbelastungsfasern wie hochfeste Aramidfasern oder Vectran, Zylon bestehen. Der Schutzmantel kann aus Fasern und/oder Garnen bestehen, die einen UV-Schutz oder einen besonders abriebfesten Mantel bilden. An der Abschnittstelle sind derartige Kernmantelseile vernähbar und brauchen daher nicht verspleisst zu werden. Zudem dreht sich ein solches Kernmantelseil an der Schnittstelle nicht auf. Die Ausgestaltungen derartiger Kernmantelseile sind äusserst vielfältig und können hier nicht abschliessend aufgezählt werden.

Erfindungsgemässe Kernmantelseile finden Verwendung in der Arbeitssicherheit, im Wasser-, Segel- und Bergsport, als auch bei Polizei, Feuerwehr und Armee. Erfindungsgemässe Kernmantelseile werden für Freizeit und Hobby eingesetzt, vorwiegend als Ersatz von geflochtenen oder gedrehten Seilen.

## Patentansprüche

1. Kernmantelseil, wobei die Längsfasern eines Längsfaserngebildes (40), bestehend aus einzelnen Fasern, Garnen, Garnsträngen und/oder Kordeln, zu Kern (3), Zwischenmantel (8) und Mantel (4) untereinander verarbeitet vorliegen, und
ein Anteil eines Kernfaserngebildes (5) in einem Mantelbereich (2) vorliegt und in diesem mit Mantelfasern eines Mantelfaserngebildes (6) verbunden ist und ein Anteil des Mantelfaserngebildes (6) in einem Kernbereich (1) vorliegt und in diesem mit Kernfasern (3) verbunden ist, **gekennzeichnet dadurch,**
**dass** mindestens eine zu den Längsfasern im Wesentlichen mit unterschiedlichem Winkel querliegende weitere Faser (50), bzw. ein weiteres Faserbündel vorliegt, die/das derart um die Längsfasern angebracht ist, dass letztere gegenseitig rutschfest und im Wesentlichen unverrückbar sind und dass die weitere Faser (50) mindestens einfach abgebunden zu den Längsfasern des Längsfaserngebildes (40) vorliegt, wobei die Längsfasern **dadurch** festgehalten werden.

2. Kernmantelseil nach Anspruch 1, **gekennzeichnet dadurch, dass** die mindestens eine Längsfaser (41) des Längsfaserngebildes (40) mit der mindestens einen weiteren Faser (50) mindestens teilweise umschlungen ist und dass **dadurch** die weiteren Längsfasern festgehalten werden.

3. Kernmantelseil nach Anspruch 1 oder 2, **dadurch gekennzeichnet, dass** die mindestens eine weitere Faser (50), bzw. das Faserbündel gegenüber den Längsfasern des Längsfaserngebildes (40) eine höhere Festigkeit aufweist und die Längsfasern unterschiedlich umschlingt und abbindet, wodurch eine höhere Steifigkeit entsteht.

4. Kernmantelseil nach Anspruch 3, **dadurch gekennzeichnet, dass** die Längsfasern des Längsfaserngebildes (40) als Kern- und Mantelfasern vermischt vorliegen, wobei die Mantelfasern einen Teil des Kerns und die Kernfasern einen Teil des Mantels bilden, und dass diese gleichzeitig durch mindestens eine weitere Faser (50), bzw. ein Faserbündel mit einer höheren Festigkeit bezüglich den Längsfasern abgebunden vorliegen, wobei die weitere Faser (50), bzw. das Faserbündel eine unterschiedliche Dicke, Festigkeit oder Dehnbarkeit aufweist.

5. Kernmantelseil nach Anspruch 3, **dadurch gekennzeichnet, dass** die mindestens eine weitere Faser (50), bzw. das Faserbündel gegenüber den Längsfasern des Längsfaserngebildes (40) eine höhere Elastizität aufweist und die Längsfasern abbindet und dass der Kern (3) aus hochfesten Aramidfasern und der Mantel (4) aus hitzebeständigen Nomexfasern oder aus abriebfesten, schnittfesten und/oder aus flammwidrigen, hitze-, säure- oder UV-beständigen Fasern und/oder Garnen besteht.

6. Kernmantelseil nach Anspruch 3, **dadurch gekennzeichnet, dass** die mindestens eine weitere Faser (50), bzw. das Faserbündel gegenüber den Längsfasern des Längsfaserngebildes (40) eine höhere Elastizität aufweist und die Längsfasern abbindet und dass der Kern (3) aus höchstfesten parallel liegenden Fasern, die teilweise vorverstreckt oder gereckt sind, und der Mantel (4) aus UV-beständigen, abrieb- und schnittfesten Garnen und/oder Fasern besteht, wodurch eine geringere Dehnung bei einer höheren Biegsamkeit entsteht.

7. Kernmantelseil nach Anspruch 3, **dadurch gekennzeichnet, dass** die Längsfasern des Längsfaserngebildes (40) im Kern (3) aus Hochleistungsfasern und/oder erfindungsgemässen Kordeln mit vielen Fibrillen und im Mantel (4) aus abriebfesten, feuchtigkeitsunempfindlichen und schnittfesten Fasern bestehen, dass die Fasern in Kern (3) und Mantel (4) miteinander durch mindestens eine weitere im Wesentlichen querliegende Faser (50), bzw. ein Faserbündel so verbunden sind, dass auch bei unterschiedlichsten Fasereigenschaften kein Mantelrutsch entsteht und dass **dadurch** bei gleichem oder vermindertem Durchmesser eine höhere Dämpfung von dynamischen Stössen gewährleistet ist.

8. Kernmantelseil nach Anspruch 3, **dadurch gekennzeichnet, dass** der Kern (3) aus unterschiedlichen Hochleistungsfasern mit geringsten Dehnungen und hohen Reissfestigkeiten und der Mantel (4) aus unterschiedlichen, besonders abriebfesten, kantenfesten, schnittfesten, hitzefesten, flammwidrigen, UV-beständigen Fasern besteht und dass die Längsfasern möglichst parallel angeordnet sind, wobei die geringst mögliche Dehnung in Längsrichtung entsteht.

9. Kernmantelseil nach Anspruch 3, **dadurch gekennzeichnet, dass** die Längsfasern des Längsfaserngebildes (40) im Kern (3) aus extrem hochfesten Hochleistungsfasern mit einer wesentlich verminderten Dehnung und einer höheren Reissfestigkeit und im Mantel (4) aus abriebfesten, feuchtigkeitsunempfindlichen und schnittfesten Fasern bestehen, dass die Fasern in Kern (3) und Mantel (4) miteinander durch mindestens eine weitere im Wesentlichen querliegende Faser (50), bzw. ein Faserbündel so verbunden sind, dass auch bei unterschiedlichsten Fasereigenschaften kein Mantelrutsch entsteht und dass **dadurch** bei gleichem oder vermindertem Durchmesser eine geringst mögliche Dehnung gewährleistet ist.

10. Kernmantelseil nach Anspruch 9, **dadurch gekennzeichnet, dass** mindestens die Kernfasern teilweise vorverstreckt oder gereckt vorliegen.

11. Kernmantelseil nach Anspruch 3, **dadurch gekennzeichnet, dass** das Längsfaserngebilde (40) im Kern (3), Zwischenmantel (8) und Mantel (4) aus unterschiedlichen Fasern besteht, dass im Zwischenmantel ein Dämpfungskissen, bzw. ein Luftkissen entsteht und dass das Seil in der Mitte des Kerns (3) ein Hohlraum (55) aufweist.

12. Kernmantelseil nach einem der Ansprüche 3 - 11, **dadurch gekennzeichnet, dass** es im Wesentlichen einen runden Querschnitt aufweist, der sich stellenweise im Durchmesser verändert und dass der Querschnitt stellenweise in einen ovalen und/oder flachen Querschnitt übergeht.

13. Kernmantelseil nach einem der Ansprüche 3 - 12, **dadurch gekennzeichnet, dass** eine Beschriftung und/oder eine Bezeichnung und/oder eine Mittenangabe mittels der mindestens einen weiteren Faser (50), bzw. ein Faserbündel in Längsrichtung und/oder in Querrichtung und/oder in einem beliebigen Winkel zur Längsrichtung laufend in die äussere Oberfläche der Struktur eingearbeitet vorliegt.

14. Kernmantelseil nach Anspruch 1, **gekennzeichnet dadurch, dass** die weitere Faser (50), bzw. das Faserbündel zu den Längsfasern (40) einen Winkel von weniger als 45° bildet.

15. Kernmantelseil nach Anspruch 1, **gekennzeichnet dadurch, dass** die weitere Faser (50), bzw. das Faserbündel zu den Längsfasern (40) einen Winkel von 45° bis 90° oder 90° bildet.

16. Kernmantelseil nach einem der Ansprüche 1 - 15, **gekennzeichnet dadurch, dass** die mindestens eine weitere Faser (50) als Faserbündel ausgebildet ist.

17. Kernmantelseil nach einem der Ansprüche 1 - 16, **gekennzeichnet dadurch, dass** das Faserbündel aus monofilen, multifilen Stapelfasern oder Mischfasern aus unterschiedlichen Fasern, bzw. aus einer beliebigen Kombination von Fasern besteht, wobei das Faserbündel gezwirnt, gedreht oder als Parallelfaserbündel vorliegt.

## Claims

1. A kernmantle rope, in which the longitudinal fibres of a longitudinal fibre structure (40) made up of individual fibres, yarns, yarn strands, and/or cords are present in a manner processed among one another into a core (3), intermediate cover (8), and cover (4), and
a portion of a core fibre structure (5) is present in a cover region (2) and is connected therein to cover fibres of a cover fibre structure (6), and a portion of the cover fibre structure (6) is present in a core region (1) and is connected therein to core fibres (3), **characterized in that** at least one further fibre (50) or further fibre bundle, substantially transverse to the longitudinal fibres at a different angle, is present, which fibre/bundle is applied around the longitudinal fibres in such a way that the latter are mutually slip-proof and substantially nondisplaceable; and the further fibre (50) is present in a manner at least singly bound to the longitudinal fibres of the longitudinal fibre structure (40), the longitudinal fibres thereby being immobilized.

2. The kernmantle rope according to Claim 1, **characterized in that** the at least one longitudinal fibre (41) of the longitudinal fibre structure (40) is at least partly wrapped with the at least one further fibre (50); and the further longitudinal fibres are thereby immobilized.

3. The kernmantle rope according to Claim 1 or 2, **characterized in that** the at least one further fibre (50) or fibre bundle exhibits a higher strength as compared with the longitudinal fibres of the longitudinal fibre structure (40), and wraps and binds the longitudinal fibres differently, with the result that greater rigidity is produced.

4. The kernmantle rope according to Claim 3, **characterized in that** the longitudinal fibres of the longitudinal fibre structure (40) are present in mixed fashion as core and cover fibres, the cover fibres forming part of the core and the core fibres forming part of the cover; and they are simultaneously present in a manner bound by at least one further fibre (50) or fibre bundle having a higher strength with reference to the longitudinal fibres, the further fibre (50) or fibre bundle having a different thickness, strength, or extensibility.

5. The kernmantle rope according to Claim 3, **characterized in that** the at least one further fibre (50) or fibre bundle has a higher elasticity as compared with the longitudinal fibres of the longitudinal fibre structure (40), and binds the longitudinal fibres; and the core (3) is made up of high-strength aramid fibres and the cover (4) is made up of heat-resistant Nomex fibres or of abrasion-resistant, cut-resistant, and/or flame-retardant, heat-, acid-, or UV-resistant fibres and/or yarns.

6. The kernmantle rope according to Claim 3, **characterized in that** the at least one further fibre (50) or fibre bundle has a higher elasticity as compared with the longitudinal fibres of the longitudinal fibre structure (40), and binds the longitudinal fibres; and the core (3) is made up of ultrahigh-strength parallel fibres that are partly pre-stretched or oriented, and the cover (4) is made up of UV-resistant, abrasion- and cut-resistant yarns and/or fibres, thereby producing less elongation with greater flexibility.

7. The kernmantle rope according to Claim 3, **characterized in that** the longitudinal fibres of the longitudinal fibre structure (40) are made up in the core (3) of high-performance fibres and/or of cords according to the present invention having many fibrils, and in the cover (4) of abrasion-resistant, moisture-insensitive and cut-resistant fibres; the fibres in the core (3) and cover (4) are connected to one another by at least one further substantially transverse fibre (50) or fibre bundle in such a way that no cover slippage occurs even when fibre properties are very different; and greater damping of dynamic shocks is thereby ensured for the same or a reduced diameter.

8. The kernmantle rope according to Claim 3, **characterized in that** the core (3) is made up of different high-performance fibres having very low elongations and high tensile strengths, and the cover (4) is made up of different, in particular abrasion-resistant, sharp edge resistant, cut-resistant, heat-resistant, flame-retardant, UV-resistant fibres; and the longitudinal fibres are arranged in as parallel a fashion as possible, resulting in the lowest possible elongation in a longitudinal direction.

9. The kernmantle rope according to Claim 3, **characterized in that** the longitudinal fibres of the longitudinal fibre structure (40) are made up in the core (3) of extremely high-strength high-performance fibres having a substantially decreased elongation and a higher tensile strength, and in the cover (4) of abrasion-resistant, moisture-insensitive and cut-resistant fibres; the fibres in the core (3) and cover (4) are connected to one another by way of at least further one substantially transverse fibre (50) or fibre bundle in such a way that no cover slippage occurs even when fibre properties are very different; and the lowest possible elongation is thereby guaranteed for the same or a reduced diameter.

10. The kernmantle rope according to Claim 9, **characterized in that** at least the core fibres are present in partly pre-stretched or oriented fashion.

11. The kernmantle rope according to Claim 3, **characterized in that** the longitudinal fibre structure (40) in the core (3), intermediate cover (8), and cover (4) is made up of different fibres; a damping cushion or air cushion is produced in the intermediate cover; and the rope comprises a cavity (55) in the center of the core (3).

12. The kernmantle rope according to one of Claims 3 to 11, **characterized in that** it has substantially a round cross section that locally changes in diameter; and the cross section transitions locally into an oval and/or flat cross section.

13. The kernmantle rope according to one of Claims 3 to 12, **characterized in that** by means of the at least one further fibre (50) or fibre bundle, an inscription and/or a designation and/or a center indication is present in a longitudinal direction and/or in a transverse direction and/or at any angle to the longitudinal direction, in a manner incorporated continuously into the outer surface of the structure.

14. The kernmantle rope according to Claim 1, **characterized in that** the further fibre (50) or fibre bundle forms an angle of less than 45° with respect to the longitudinal fibres (40).

15. The kernmantle rope according to Claim 1, **characterized in that** the further fibre (50) or fibre bundle forms an angle of 45° to 90°, or 90°, with respect to the longitudinal fibres (40).

16. The kernmantle rope according to one of Claims 1 to 15, **characterized in that** the at least one further fibre (50) is embodied as a fibre bundle.

17. The kernmantle rope according to one of Claims 1 to 16, **characterized in that** the fibre bundle is made up of monofilament, multifilament staple fibres or mixed fibres made of different fibres, or of any combination of fibres, the fibre bundle being present in twisted or laid fashion or as a parallel fibre bundle.

## Revendications

1. Corde à âme gainée, les fibres longitudinales d'une structure de fibres longitudinales (40), constituée de fibres, fils, écheveaux et/ou cordons individuels, se présentant ouvrées entre elles de façon à former une âme (3), une gaine intermédiaire (8) et une gaine (4), et
une partie d'une structure de fibres d'âme (5) étant présente dans une zone de gaine (2) et étant reliée, dans cette zone, aux fibres de gaine d'une structure de fibres de gaine (6) et une partie de la structure de fibres de gaine (6) étant présente dans une zone d'âme (1) et étant reliée, dans cette zone, à des fibres d'âme (3), **caractérisée**
**en ce qu'**il existe au moins une autre fibre (50) resp. un autre faisceau de fibres positionné/e de manière essentiellement transversale suivant un angle varié par rapport aux fibres longitudinales, qui est appliqué/e autour des fibres longitudinales de manière à ce que ces dernières ne puissent pas glisser et pratiquement pas bouger les unes par rapport aux autres et en ce que l'autre fibre (50) se présente liée, au moins d'une façon simple, aux fibres longitudinales de la structure de fibres longitudinales (40), les fibres longitudinales étant maintenues par ce moyen.

2. Corde à âme gainée selon la revendication 1, **caractérisée en ce que** la au moins une fibre longitudinale (41) de la structure de fibres longitudinales (40) est entortillée, au moins partiellement, avec la au moins une autre fibre (50) et **en ce que** les autres fibres longitudinales sont maintenues par ce moyen.

3. Corde à âme gainée selon la revendication 1 ou 2, **caractérisée en ce que** la au moins une autre fibre (50) resp. le faisceau de fibres a une résistance plus élevée que les fibres longitudinales de la structure de fibres longitudinales (40) et s'entortille de diverses façons avec les fibres longitudinales, qu'elle/il relie, grâce à quoi on obtient une raideur plus élevée.

4. Corde à âme gainée selon la revendication 3, **caractérisée en ce que** les fibres longitudinales de la structure de fibres longitudinales (40) se présentent comme un mélange de fibres d'âme et de fibres de gaine, les fibres de gaine formant une partie de l'âme et les fibres d'âme formant une partie de la gaine, et **en ce que** ces fibres sont liées simultanément par au moins une autre fibre (50) resp. un faisceau de fibres de résistance plus élevée que les fibres longitudinales, l'autre fibre (50) resp. le faisceau de fibres ayant une épaisseur, une résistance ou une extensibilité différente.

5. Corde à âme gainée selon la revendication 3, **caractérisée en ce que** la au moins une autre fibre (50) resp. le faisceau de fibres a une élasticité plus élevée que les fibres longitudinales de la structure de fibres longitudinales (40) et lie les fibres longitudinales et **en ce que** l'âme (3) est formée de fibres d'aramide très résistantes et la gaine (4) est formée de fibres Nomex résistantes à la chaleur ou de fibres/ou fils résistants à l'usure par frottement, résistants à la coupure et/ou ininflammables, résistants à la chaleur, à l'acide ou aux UV.

6. Corde à âme gainée selon la revendication 3, **caractérisée en ce que** la au moins une autre fibre (50) resp. le faisceau de fibres a une élasticité plus élevée que les fibres longitudinales de la structure de fibres longitudinales (40) et lie les fibres longitudinales et **en ce que** l'âme (3) est formée de fibres extrêmement résistantes agencées en parallèle qui sont partiellement étirées ou pré-étirées et la gaine (4) est formée de fils et/ou fibres résistants aux UV, à l'usure par frottement et à la coupure, grâce à quoi on obtient une corde dont l'extensibilité est plus réduite mais dont la flexibilité est plus grande.

7. Corde à âme gainée selon la revendication 3, **caractérisée en ce que** les fibres longitudinales de la structure de fibres longitudinales (40) sont formées, dans l'âme (3), par des fibres haute performance et/ou des cordons à nombreuses fibrilles selon l'invention et, dans la gaine (4), par des fibres résistantes à l'usure par frottement et à la coupure et insensibles à l'humidité, **en ce que** les fibres dans l'âme (3) et dans la gaine (4) sont reliées les unes aux autres par au moins une autre fibre (50) resp. un faisceau de fibres positionné/e de manière essentiellement transversale, de façon qu'il ne se produise aucun glissement de la gaine, même avec des fibres aux propriétés les plus diverses, et que soit garanti, par ce moyen, un meilleur amortissement des chocs dynamiques avec le même diamètre ou un diamètre réduit.

8. Corde à âme gainée selon la revendication 3, **caractérisée en ce que** l'âme (3) est formée de différentes fibres à haute performance d'extensibilité extrêmement réduite et de résistance élevée à la déchirure, et la gaine (4) est formée de différentes fibres, notamment des fibres ininflammables, résistantes à l'usure par frottement, aux arêtes tranchantes, à la coupure, à la chaleur et aux UV, et **en ce que** les fibres longitudinales sont le plus possible agencées en parallèle, l'extensibilité la plus réduite possible dans la direction longitudinale étant ainsi obtenue.

9. Corde à âme gainée selon la revendication 3, **caractérisée en ce que** les fibres longitudinales de la structure de fibres longitudinales (40) sont formées, dans l'âme (3), par des fibres à extrêmement haute performance d'extensibilité sensiblement diminuée et de résistance élevée à la déchirure et, dans la gaine (4), par des fibres résistantes à l'usure par frottement et à la coupure et insensibles à l'humidité, **en ce que** les fibres dans l'âme (3) et dans la gaine (4) sont reliées les unes aux autres par au moins une autre fibre (50) resp. un faisceau de fibres positionné/e de manière essentiellement transversale, de façon qu'il ne se produise aucun glissement de la gaine, même avec des fibres aux propriétés les plus diverses, et que soit garantie, par ce moyen, une extensibilité la plus réduite possible avec le même diamètre ou un diamètre réduit.

10. Corde à âme gainée selon la revendication 9, **caractérisée en ce qu'**au moins les fibres d'âme se présentent partiellement étirées ou pré-étirées.

11. Corde à âme gainée selon la revendication 3, **caractérisée en ce que** la structure de fibres longitudinales (40) est formée, dans l'âme (3), la gaine intermédiaire (8) et la gaine (4), de fibres différentes, **en ce qu'**un coussin d'amortissement resp. un coussin d'air est créé dans la gaine intermédiaire et **en ce que** la corde est pourvue d'un espace creux (55) au centre de l'âme (3).

12. Corde à âme gainée selon l'une des revendications 3-11, **caractérisée en ce qu'**elle est pourvue essentiellement d'une section transversale ronde dont le diamètre se modifie à certains endroits et **en ce que** la section transversale se transforme à certains endroits en une section transversale ovale et/ou plate.

13. Corde à âme gainée selon l'une des revendications 3-12, **caractérisée en ce qu'**il existe une inscription et/ou une désignation et/ou une indication du centre s'étendant dans la direction longitudinale et/ou dans la direction transversale et/ou suivant un angle quelconque par rapport à la direction longitudinale, intégrée dans la surface extérieure de la structure au moyen de la au moins une autre fibre (50) resp. du faisceau de fibres.

14. Corde à âme gainée selon la revendication 1, **caractérisée en ce que** l'autre fibre (50) resp. le faisceau de fibres forme avec les fibres longitudinales (40) un angle inférieur à 45°.

15. Corde à âme gainée selon la revendication 1, **caractérisée en ce que** l'autre fibre (50) resp. le faisceau de fibres forme avec les fibres longitudinales (40) un angle compris entre 45° et 90° ou égal à 90°.

16. Corde à âme gainée selon l'une des revendications 1-15, **caractérisée en ce que** la au moins une autre fibre (50) est exécutée en tant que faisceau de fibres.

17. Corde à âme gainée selon l'une des revendications 1-16, **caractérisée en ce que** le faisceau de fibres est formé de fibres discontinues monofilament, multifilament, ou de mélanges de différentes fibres monofilament, multifilament, resp. d'une combinaison quelconque de fibres, le faisceau de fibres se présentant sous forme de faisceau retordu, étiré ou faisceau de fibres parallèles.
